# EUROPÄISCHE PATENTSCHRIFT

(11) **EP 1 909 930 B1**
(45) Veröffentlichungstag und Bekanntmachung des Hinweises auf die Patenterteilung: **30.09.2009**
(21) Anmeldenummer: 06733570.3
(22) Anmeldetag: 18.04.2006
(51) Int. Cl.: A63C 5/00, A63C 5/04

(54) **SKI ODER SNOWBOARD MIT VERBESSERTER TORSIONSSTEIFIGKEIT**
SKI OR SNOWBOARD HAVING IMPROVED TORSIONAL RIGIDITY
SKI OU SURF DES NEIGES PRESENTANT UNE RIGIDITE A LA TORSION AMELIOREE

(30) Priorität: 18.07.2005 SI 200500208
(43) Veröffentlichungstag der Anmeldung: 16.04.2008
(73) Patentinhaber: Elan, d.o.o., 4275 Begunje na Gorenjskem (SI)
(72) Erfinder: AVGUSTIN, Vinko, 4274 Zirovnica (SI); BOZICNIK, Matej, 1240 Kamnik (SI); KOZJEK, Marko, 4246 Kamna Gorica (SI); SMIT, Franci, 4260 Bled (SI); GRILC, Luka, 1000 Ljubljana (SI)
(74) Vertreter: Borstar, Dusan
(86) Internationale Anmeldenummer: PCT/SI2006/000013
(87) Internationale Veröffentlichungsnummer: WO 2007/011315

(56) Entgegenhaltungen:
- EP-A- 1 350 543
- WO-A-20/04045727
- DE-A1- 19 917 992
- FR-A- 908 396
- FR-A- 1 254 377
- FR-A- 2 696 354
- JP-A- 62 016 777
- US-A- 5 427 401

## Beschreibung

Die Erfindung bezieht sich auf einen Ski oder ein Snowboard, insbesondere auf Maßnahmen für die Sicherstellung einer entsprechenden Steifigkeit, insbesondere Torsionssteifigkeit des Skis oder Snowboards, was mindestens bei einigen Ausführungen auch in einer charakteristischen Ausführung der oberen Ski- oder Snowboardoberfläche widerspiegelt ist.

Dabei basiert die Erfindung auf dem Problem, wie bei dem Ski oder Snowboard die Übertragung der Kräfte vom Bereich der Befestigung der Skibindungen auf die jeweilige Skikante zu verbessern, d.h. wie die Torsionssteifigkeit zu erhöhten, bzw. Torsionsdeformationen um die Längsachse zu vermindern, ohne dass dafür nötig wäre, irgendwie in die bestehenden Biegungseigenschaften und Dimensionen des Skis einzugreifen, und insbesondere auch ohne jede Zusätze, die in die gewöhnliche Dimensionsrahmen der derzeit erhältlichen Skier oder Snowboards einreichen würden, bzw. die außerhalb der gewöhnlichen Dimensionsrahmen deren angeordnet wären.

Nachfolgend wird wegen leichter Verständlichkeit meist nur der Ausdruck "Ski" gebraucht, unter welchem aber sinngemäß "Ski und Snowboard" verstanden werden soll; obwohl das Snowboard zwei Schaufeln umfasst, anstatt einer Schaufel und eines Endes, wie es der Fall beim Ski ist, ist die Erfindung auch für das Snowboard in ganz gleicher Weise verwendbar und funktionsgerecht.

Wie es allgemein benannt ist, ist der Ski während der Nutzung in einem erheblichen Masse den Biegungsbelastungen ausgesetzt. Daneben sind sich die Sachkennern auf jeden Fall bewusst, dass der Ski mindestens unter den bestimmten Umständen während der Nutzung den Torsionsbelastungen ausgesetzt ist, und zwar in der Kurve, wenn die innere Kante im vorderen und/oder hinteren Bereich des Skis auf der Grundlage aufliegt, während die Gleitfläche mindestens vorwiegend auch von der Unterlage abgerückt sein kann. In dem Moment wirkt eine verhältnismäßig starke Kraft auf die Kante, die mit dem Hebel, der einer Hälfte der Skibreite entspricht, ein Torsionsmoment um die zentrale Skilängsachse generiert. Insbesondere bei dem so genannten *carving* Ski ist die Skibreite im vorderen und hinteren Bereich erheblich größer als bei dem klassischen Ski; der Hebel ist dementsprechend größer, wie auch die Torsionsbelastung, die daraus folgt. Die Torsionsdeformationen, die eine Folge dieser Belastungen sind, ändern die Skigeometrie und haben so eine erheblich negative Winkung auf die Skifahreigenschaften. Dementsprechend ist der Zweck der vorliegenden Erfindung, im höchsten Maße die erwähnten Torsionsdeformationen zu eliminieren, ohne dabei auf die Biegungseigenschaften bzw, die notwendige Biegungselastizität des Skis wesentlich einzuwirken.

Das Problem der Sicherstellung der notwendigen Torsionssteifigkeit des Skis um die Längsachse bei der gleichzeitigen Beibehaltung der nötigen Biegungsfähigkeit des Skis in der Längsrichtung, wurde in Verbindung mit einigen aus der Patentliteratur bekannten Lösungen behandelt.

So wird es z.B. im FR 1.254.377 vorgeschlagen, dass ein zusätzliches Konstruktionselement in den Ski eingebaut werden sollte, nämlich ein längsseits des Skis sinusförmig verlaufendes Band, das einerseits in der Längsrichtung praktisch unbehindert biegsam ist, während es andererseits eine verhältnismäßig hohe Torsionssteifigkeit des Skis sicherstellt, wenn wenigstens Amplituden groß genug sind. Das Konzept selbst, wie es ist, löst das gesetzte Problem zwar befriedigend, aber seine praktische Realisierung ist mit einem Haufen anderer unlösbaren Probleme verbunden. Während der Nutzung sind die Deformationen der einzelnen Abschnitte des erwähnten sinusförmig verlaufenden Elements zu groß, dass das Element mit den restlichen Konstruktionsteilen des Skis verbunden werden könnte und dass diese Teile dann ein einheitliches Ganzes eines kommerziell akzeptablen Erzeugnisses bilden können. Die unteren Spitzen des Elementes sind, z.B., mit den unteren Konstruktionselementen oder unmittelbar mit der Gleitfläche und mit den Kanten verbunden, während die oberen Spitzen mit der Schale verbunden sind, welche die obere Skioberfläche bildet, einschließlich mit der Platte für die Befestigung der Skibindung, wobei die Seitenflanken alle verhältnismäßig große relative Verschiebungen zwischen den oberen und den unteren Spitzen der sinusförmige Elemente kompensieren sollten, was praktisch unmöglich ist. Außerdem ist eine genügende Erhöhung der Torsionssteifigkeit nur in dem Falle sichergestellt, wenn die Amplituden der Gekrümmtheit des Bandes groß genug sind, was in der Praxis bedeutet, dass die Höhe des Skis erheblich größer wird, was in der Regel nicht erwünscht ist.

Im DE 199 17 992 A1 ist eine ähnliche Lösung in einer anderen Weise appliziert, und zwar wird wieder ein in der Längsrichtung wellenförmiges Verstärkungselement verwendet, das einerseits biegsam und andererseits torsionssteif ist. Das derartige Element ist als eine Parabel konzipiert, die an den Enden in eine Sinusoide übergeht und ist dementsprechend im zentralen Bereich des Skis, d.h. im Bereich der Befestigung der Skibindung, weg von der Unterlage gebogen, während es im vorderen und hinteren Bereich des Skis zuerst nach unten gegen die Unterlage und dann wieder nach oben in der Richtung gegen die Spitze bzw. das Skiende gebogen ist; ungefähr in der neutralen Skiachse ist es unterbrochen bzw. abgeschlossen. Das Verstärkungselement selbst ist als ein Band konzipiert, das im mittleren Bereich verengt, im vorderen und hinteren Bereich des Skis aber möglichst erweitert ist, und wie gesagt, gleichzeitig auch gebogen. Ferner ist das Verstärkungselement mit zentral angeordneten Öffnungen versehen, durch welche ein im Wesentlichen gerades biegsames Führungselement durchgesteckt ist, auf welchem das erwähnte flache Verstärkungselement aufgesteckt ist, so dass das Führungselement das Verstärkungselement durchsticht bzw. durch die Wellen des erwähnten Verstärkungselementes verläuft. Bei der weiteren Ausführung sind zwei in der Längsrichtung des Skis verlaufende und in der Querrichtung gegenseitig auseinander gerückte stabförmige Träger vorgesehen, die sinngemäß in einer gleichen Weise wie das Band bei der vorangehenden Ausführung gekrümmt sind; die erwähnten stabförmigen Träger sind durch die entsprechend angeordneten Öffnungen in einem als Band ausgeführten Führungselement durchgesteckt. Bei einer weiteren Ausführung sind die auf die beschriebene Weise gekrümmten stabförmigen Träger durch die entsprechende Längsführungen durchgesteckt, welche auf dem als ein Band konzipierten Führungselement befestigt sind. Jede von den erwähnten Ausführungen sollte in eine entsprechende Aushöhlung in der Längsrichtung, des Skis einbaubar werden und dank den Wirkungen im Zusammenhang mit der Sicherstellung der Torsionssteifigkeit sollte sie eine gleichmäßigere Verseilung des Druckes auf der ganzen Länge der jeweils aktiven Skikante ermöglichen. Das wäre in dem Falle wahr, wenn die Amplituden der Gekrümmtheit der Verstärkungselemente groß genug wären, was wieder zu einer enormen Vergrößerung der Höhe des Skis führen würde, insbesondere im mittleren Teil, d.h. im Bereich der Befestigung der Skibindung, die aber z.B. im Falle des Wettkampfskis sogar mit Vorschriften beschränkt ist.

Noch ferner ist es im DE 102 54 063 bzw. PCT/DE2003/003788 (WO 2004/045727) ein Ski beschrieben, bei welchem wieder ein Verstärkungselement vorgesehen ist, das als ein sinusförmig gekrümmte und längsseits des Skis verlaufendes Band konzipiert ist, das an den Seiten mit den Öffnungen versehen ist, durch welche die voneinander abstehenden Bindungen durchgesteckt sind, die geradeso entlang des Skis verlaufen und jede für sich selbst im vorderen und hinteren Skibcreich befestigt sind. Das erwähnte sinusförmig gekrümmte Band ist auch leicht biegsam, wobei die erwähnten Bindungen die entsprechende Vorspannung des Skis für die Sicherstellung der nötigen Biegungssteifheit bereitstellen. Andererseits stellt das genannte sinusförmig gekrümmte Band eine bestimmte Torsionssteifigkeit sicher, aber wieder nur in dem Fall, wenn die Amplituden der sinusförmigen Gekrümmtheit groß genug sind. Auch in diesem Fall ist eine Vergrößerung der Höhe des Skis unvermeidbar, so dass die Höhe des Skis dann praktisch auf der ganzen Länge erheblich von der Höhe der gewöhnlichen, kommerziell erhältlichen und marktinteressanten Skier abweicht.

Andererseits wird im EP 1 166 832 A1 ein Ski behandelt, bei welchem auf der ganzen Länge des Skis, in der Querebene betrachtet, aber im oberen Teil, d.h. unter der oberen Oberfläche des Skis und im Abstand von der neutralen Biegeachse des jeweiligen Durchschnittes, ein flaches Verstärkungselement angebracht ist; es ist unter einer Laminatschale angebracht, die mit Kunstharz imprägniert ist und nur im mittleren Teil des Skis zwei längsseitigen, von einander im Abstand stehenden und im Profil jeweils im Sinne des Buchstabes V bzw. U nach oben gebogenen Rippen umfasst. Das erwähnte Metallelement ist im vorderen und hinteren Bereich des Skis breiter, im mittleren Teil des Skis aber schmaler. Die Anwesenheit der erwähnten Rippen im mittleren Teil des Skis kann jedenfalls z.B. auf die Vergrößerung der Biegungssteifigkeit im mittleren Teil des Skis Einfluss nehmen. Die Anwesenheit des erwähnten flachen metallischen Verstärkungselements, unter Berücksichtigung der vergrößerten Breite im vorderen und hinteren Teil, vergrößert das Gewicht des Skis auf jeden Fall erheblich, trägt aber nicht wesentlich zur Verbesserung der Torsionssteifigkeit des Skis in seinem vorderen und hinteren Teil bei.

In J-P-A-62 016 777 wird ein Ski nach Oberbegriff von Anspruch 1 offenbart.

Neben diesen Lösungen, die auch in der Patentliteratur vorhanden sind, stehen, gemäß dem Stand der Technik, derzeit auch einige anderen Lösungen zur Verfügung; die am meisten Relevante von ihnen wird nachstehend in Verbindung mit einem der Ausführungsbeispiele der Erfindung dargestellt.

Die Erfindung bezieht sich auf einen Ski oder ein Snowboard mit verbesserter Torsionssteifigkeit, nämlich entweder
- auf einen ein Ski, bei welchem im mittleren Bereich auf der oberen Oberfläche eine Lokation für die Befestigung der Skibindung vorgesehen ist, oder er mit mindestens einem Teil der in ihm eingebauten Baugruppe für die einstellbare Befestigung der Skibindung ausgerüstet ist, und dessen vor dem mittleren Bereich angeordneter vorderer Bereich mit der Schaufel geschlossen ist, während der hinter dem mittleren Bereich angeordnete hintere Bereich mit dem Skiende geschlossen ist, und welcher auf der gegen der Unterlage gekehrten Seite eine zwischen den Kanten angeordnete Gleitschicht umfasst, über welcher die untere, aus der entsprechenden Zahl der Tragschichten bestehende Tragbaugruppe vorgesehen ist, über welcher sich der Kern befindet, der wegen des Schutzes vor unerwünschten äußeren Einflüssen und mechanischen Beschädigungen wahlweise mit den zugehörigen Seitenflanken und/oder mit der Deckschicht umgeben ist, wobei die Breite des Skis im mittleren Bereich kleiner als im vorderen Bereich und hinteren Bereich des Skis ist, oder
- sinngemäß auch auf ein Snowboard, bei welchem unter Berücksichtigung der schon genannten Eigenschaften im hinteren Bereich entweder ein Skiende, wie beim Ski, vorgesehen ist, oder statt des Skiende eine zusätzliche Schaufel vorhanden ist.

Der Ski oder das Snowboard gemäß der Erfindung umfasst einen über dem Kern angeordneten einheitlichen und reliefartig angeordneten Träger, dessen Tragelemente, nämlich die äußeren Tragbereiche und die jeweils entsprechende Zahl der Einkerbungen, einschließlich des Bodens der jeweiligen Einkerbung, in mindestens zwei Ebenen angeordnet sind, wobei sich mindestens eine der Ebenen in der Nähe der neutralen Biegeachse befindet, oder sogar mit dieser neutralen Biegeachse zusammenfälft, während die übrige Ebene oder die anderen Ebenen im Abstand von der genannten neutralen Biegeachse in der Richtung weg von der Unterlage angeordnet ist/sind, und wobei der genannte Träger im vorderen Bereich des Skis und im hinteren Bereich des Skis, bzw. sinngemäß mindestens im mittleren Bereich des Snowboards, mit jeweils mindestens einer Einkerbung versehen ist, während die seitlichen Tragbereiche über den mittleren Bereich, wie auch über dem vorderen Bereich und hinteren Bereich des Skis verlaufen.

Der erwähnte Träger ist im vorderen Bereich und hinteren Bereich des Skis oder Snowboards mit jeweils mindestens einer Einkerbung versehen, die einen reliefartig konzipierten Boden mit den zugehörigen Wänden umfasst, wobei der Boden von mindestens einer Einkerbung in der Längsrichtung des Skis oder Snowboards einen Satz von sich periodisch wiederholenden Einwölbungen bzw. Auswölbungen bildet, die bevorzüglich als bombierte Felder oder als sich periodisch wiederholende, sinusförmig verlaufende Einwölbungen und Auswölbungen ausgeführt sind.

Die Breite der genannten Einkerbung bzw. ihres Bodens kann entlang des vorderen Bereiches und/oder entlang des hinteren Bereichs des Skis oder Snowboards entweder in Einklang mit der Veränderung der Breite oder proporzional mit der Veränderung der Breite des Skis oder Snowboards in seiner Längsrichtung von der kleinsten Breite bis zur größten Breite verändert sein.

Die Breite des jeweiligen äußeren Tragbereichs des Trägers entlang des vorderen Bereichs und/oder entlang des hinteren Bereichs des Skis oder Snowboards kann entweder veränderlich oder unveränderlich sein.

Die Teilung bzw. die Periode der Auswölbungen bzw. Einwölbungen im jeweiligen entlang der zugehörigen Einkerbung auf dem Träger im jeweiligen Bereich des Skis oder Snowboards verlaufenden Satz kann entweder unveränderlich oder allmählich veränderlich sein, so dass sie, betrachtet in der Richtung weg vom mittleren Bereich des Skis oder Snowboards, allmählich vom Anfangswert bis zum Endwert vermindert wird.

Auch die Tiefe der Einkerbung, d.h. der Abstand zwischen der Ebene, in welcher sich der Boden der Einkerbung befindet, und der Ebene, in welcher sich die Tragbereiche befinden, kann entlang des vorderen Bereichs und/oder hinteren Bereichs des Skis veränderlich sein.

Die Erfindung wird nachstehend mit den Beispielen der Ausführungen erläutert, die in den nachstehenden Skizzen dargestellt sind; die Abbildungen zeigen wie folgt:
- Fig. 1: einen Ski gemäß der Erfindung in der Perspektive;
- Fig. 2: ein Beispiel der Skiausführung gemäß der Erfindung, der mit einer eingebauten Baugruppe für die einstellbare Befestigung der Skibindung versehen ist, und zwar im Querschnitt im mittleren Teil.
- Fig. 3: einen Ski gemäß dem Stand der Technik;
- Fig. 4: Detail A nach Fig. 1;
- Fig. 5: eines der mögliche Beispiele des Skis gemäß der Erfindung, schematisch im Längsschnitt;
- Fig. 6: ein weiteres mögliches Beispiel des Skis gemäß der Erfindung, schematisch im Längsschnitt;
- Fig. 7: ein weiteres Beispiel des Skis gemäß der Erfindung, schematisch im Längsschnitt;
- Fig. 8: eines der mögliche Beispiele des Skis gemäß der Erfindung, schematisch in der Perspektive;
- Fig. 9: ein noch weiteres Beispiel des Skis gemäß der Erfindung, schematisch in der Perspektive;
- Fig. 10: ein noch weiteres Beispiel des Skis gemäß der Erfindung, schematisch in der Perspektive;
- Fig. 11: ein noch weiteres Beispiel des Skis gemäß der Erfindung, schematisch in der Perspektive;
- Fig. 12: ein noch weiteres Beispiel des Skis gemäß der Erfindung, schematisch in der Perspektive;

Fig. 1 zeigt einen Ski in der Perspektive, der im Grunde aus einem mittleren Bereich 1, einem vorderen Bereich 2 und einem hinteren Bereich 3 besteht. Die Breite des Skis b ist am kleinsten im mittleren Bereich 1 und steigt allmählich und kontinuierlich über den vorderen Bereich 2 und den hinteren Bereich 3 des Skis bis zur so genannten Schaufel 21 im vorderen Bereich 2 bzw. zum Skiende 31 im hinteren Bereich 3 des Skis.

Fig. 2 stellt einen Ski im Querschnitt dar, und zwar im mittleren Bereich 1; bei der dargestellten Ausführung ist eine Baugruppe 4 für die einstellbare Befestigung der Skibindung vorgesehen, ein Teil deren schon im Ski selbst eingebaut ist.

Wegen einer gründlicheren Verständnis der Erfindung ist es in der Fig. 3 neben den vorangehend dargestellten Lösungen gemäß dem Stand der Technik, die auch im Patentliteratur vorhanden sind, auch die schon bekannte Lösung des Skis dargestellt, bei welcher eine Baugruppe 4 für die Befestigung der Skibindung im mittleren Bereich 1 eingebaut ist. Der derartige Ski umfasst eine Gleitschicht 5 mit den Kanten 51 und 52, über/zwischen welchen die untere Tragbaugruppe 6 angebracht ist, die aus den Tragschichten 61, 62 besteht, die z.B. aus Laminat, Metallblech oder anderen Baustoffen mit entsprechenden mechanischen Eigenschaften ausgeführt sind. Über der Baugruppe 6 ist ein Kern 7 mit den zugehörenden Seitenflanken 71, 72 vorhanden. Über dem Kern 7 befindet sich die obere Tragbaugruppe 8, bestehend vorzugsweise aus Laminatschichten, im Allgemeinen möglicherweise auch aus metallischen und anderen Tragschichten 81, 82, 83; über dieser Tragbaugruppe 8 befindet sich eine Deckschicht 9, welche die unter ihr angebrachten Bestandteile und Baugruppen vor unerwünschten Witterungseinflüssen und anderen Einflüssen sowie vor mechanischen Beschädigungen schützt; gleichzeitig dient sie aber auch für die Sicherstellung des entsprechenden Aussehens des Skis. Für die Bedürfnisse des Einbaus der erwähnten Baugruppe 4 ist der Ski im mittleren Bereich 1 noch mit einer Platte 10 versehen, in welcher, beim dargestellten Beispiel, die genannte Baugruppe 4 eingebaut ist, und welche sich so über den Tragelementen befindet, d.h. über den Tragbaugruppen 6 und 8, die mittels des Kerns 7 voneinander abgerückt sind, womit trotz dem Einbau der erwähnten Baugruppe 4 eine entsprechende Biegungssteifigkeit des Skis beibehalten ist. Bei der derartigen Lösung ist der Abstand zwischen dem Bereich der Befestigung der Skibindung und der jeweils zugehörigen Kante 51, 52, d.h. im dargestellten Beispiel zwischen der Baugruppe 4 und der jeweils zugehörigen Kante 51, 52, verhältnismäßig groß, so dass die Übertragung der Kräfte vom Fuß bzw. Schuh auf die Kante 51, 52 durch eine ganze Reihe der Konstruktionselemente erheblich beeinträchtigt sein kann. Die Folge dessen ist, dass die verfügbare Kraft auf der Kante 51, 52 für die Aufrechterhaltung des nötigen Druckes auf die Kante 51, 52 und damit für das Behalten des Skis in der erwünschten Richtung oft nicht genügt, besonders damals nicht, wenn auch große Torsionsdeformationen vorhanden sind, welche die Konstruktion aus den mehrschichtigen, über bzw. unter dem Kern 7 angeordneten, Tragbaugruppe 6, 8, nicht in genügendem Maße verhindern kann.

Beim Ski gemäß der Erfindung, wie er hier im Querschnitt 2, analog demjenigen in der Fig. 3, gestaltet ist, ist es in der Fig. 2 dargestellt, dass die obere Tragbaugruppe 8 mit einem einheitlichen schalenförmige Träger 100 ersetzt ist, der über dem Kern 7 und wahlweise unter der Deckschicht 9 angebracht ist, wobei, wahlweise, auch der Einbau der Baugruppe 4 für die Befestigung der Skibindung möglich ist.

Der Ski gemäß der Erfindung umfasst so, bzw. noch weiter, die Gleitschicht 5 mit den Kanten 51, 52 und die untere Traggruppe 6, die aus einer jeweils entsprechenden Zahl der Laminatschichten 61, 62 besteht, über welchen der Kern 7 mit den zugehörigen Seitenflanken 71, 72 eingebaut ist. Über den Kern 7 und die Seitenflanken 71, 72 ist der Träger 100 angebracht, der als ein einheitliches Ganzes aus dem entsprechend umformten flachen Baustoff gebildet ist, z.B. aus Laminat oder im Prinzip auch aus entsprechend umformtern Metallblech, oder einer entsprechenden Platte oder Folie oder einem ähnlichen flachen Halberzeugnis aus metallischem oder nichtmetallischem Baustoff.

Der Träger 100 ist mit dem Kern 7 und den Seitenflächen 71, 72 steif verbunden und, wie gesagt, als ein einheitliches Ganzes gebildet, wobei sich seine zwei Tragbereiche mindestens in zwei Ebenen befinden. Der Träger 100 umfasst, nämlich mindestens im vorderen Bereich 2 des Skis und im hinteren Bereich 3 des Skis, mindestens jeweils eine Einkerbung 101, die über dem Kern 7 angeordnet ist und sich in der Nähe des neutralen Biegeachse oder in der Achse selbst befindet, wobei er die sich über dem mittleren Bereich 1, über dem vorderen Bereichs 2 und dem hinteren Bereich 3 des Skis erstreckenden äußeren Tragbereiche 102, 103 umfasst, die sich über seiner jeweiligen Seitenflanke 71, 72 befinden und die im entsprechenden Abstand von der genannten neutralen Biegeachse angeordnet sind.

Die äußeren Tragbereiche 102, 103 des Trägers 100 können eben und glatt sein, oder könnten im Allgemeinen auch anders ausgeführt werden, wobei sie grundsätzlich über der oberen Oberfläche des Skis und in der Längsrichtung auf der ganzen Länge des Skis verlaufen, und zwar vom Skiende 31 bis zur Schaufel 21 oder umgekehrt, d.h. so über dem mittleren Bereich 1 wie auch über dem ganzen vorderen Bereich 2 und hinteren Bereich 3 des Skis. Dabei kann die Breite B₀ (Fig. 8 bis 12) des jeweiligen äußeren Tragbereichs 102, 103 des Trägers 100 in der Längsrichtung im Allgemeinen unveränderlich oder veränderlich sein, und zwar z.B. solcherweise, dass sie sich z.B. entweder entlang des vorderen Bereichs 2 gegen die Schaufel 21 bzw. entlang des hinteren Bereichs 3 des Skis gegen das Skiende 31 allmählich vergrößert oder vermindert.

Die erwähnte Einkerbung 101 des Trägers 100 besteht aus einem Boden 1010 mit den zugehörenden Wänden 1010', 1010", wobei die Konfiguration dieser Einkerbung 101, insbesondere ihres Bodens 1010, auf eine überraschen einfache Weise hochwirksam so auf die Biegungssteifigkeit wie, und noch insbesondere, auf die Torsionssteifigkeit des Trägers 100 und damit des ganzen Skis einwirkt.

Die Breite B der erwähnten Einkerbung 101 bzw. ihres Bodens 1010 verändert sich in der Längsrichtung des Skis, nämlich entlang des vorderen Bereiches 2 und des hinteren Bereiches 3 des Skis von der Breite B₁ bis zur Breite B₂, und zwar entweder in Einklang mit der Veränderung der Breite *b* des Skis (Fig. 8) oder auch in einer anderen Weise, vorzugsweise aber proportional mit der Veränderung der genannten Breite *b* des Skis entlang des vorderen Bereiches 2 bzw. hinteren Bereiches 3 des Skis (Fig. 9 bis 12).

Der Boden 1010 der Einkerbung 101 ist gemäß der Erfindung reliefartig, wobei der Boden 1010, entlang des vorderen Bereichs 2 bzw, hinteren Bereich 3 des Skis, einen Satz von sich periodisch wiederholenden Einwölbungen bzw. Auswölbungen 10101 bildet, die entweder als bombierte Felder oder Wellen einer Sinusoide oder auch anders ausgeführt sind.

Die Teilung bzw. eine Periode t der genannten Auswölbungen bzw. Einwölbungen 10101 im jeweiligen entlang des vorderen Bereichs 2 oder hinteren Bereichs 3 des Skis in der jeweiligen Einkerbung 101 auf dem Träger 100 verlaufenden Satz kann entweder unveränderlich sein, oder sie kann sich in der Längsrichtung auch allmählich verändern, d.h. sie kann sich vom Anfangswert t₁ bis Endwert t₂, betrachtet in der Richtung vom mittleren Bereich 1 des Skis gegen die Schaufel 21 oder Skiende 31 oder umgekehrt, verringern oder vergrößern.

Fig. 5 zeigt ein Ausfuhrungsbeispiel, bei welcher die Einwölbungen bzw. Auswölbungen 10101 als Wellen einer Sinusoide ausgeführt sind, während die Periode bzw. Teilung t entlang des Skis so auf dem vorderen Teil 2 wie auf den hinteren Teil des Skis unverändert ist.

Fig. 6 zeigt ein Beispiel, bei welchem die Einwölbungen bzw. Auswölbungen 10101 als Wellen einer Sinusoide ausgeführt sind, während die Periode bzw. Teilung t entlang des Skis veränderlich ist; in diesem Fall vergrößert sie sich vom mittleren Bereich 1 entlang des hinteren Bereichs 3 gegen das Skiende 31 bzw. entlang des vorderen Bereichs 2 gegen die Schaufel 21 vom kleinsten Wert t₁ bis zum höchsten Wert t₂.

Fig. 7 zeigt ein Beispiel, bei welchem die Einwölbungen bzw. Auswölbungen 10101 als Wellen einer Sinusoide ausgeführt sind, während die Periode bzw. Teilung t entlang des Skis veränderlich ist; in diesem Fall vergrößert bzw. vermindert sie sich vom mittleren Bereich 1 entlang des hinteren Bereichs 3 gegen das Skienende 31 bzw. entlang des vorderen Bereichs 2 gegen die Schaufel 21 vom kleinsten Wert t₁ bis zum höchsten Wert t₂.

Fig. 8 zeigt ein Beispiel der Sklausführung, bei welcher sich die Tragbereiche 102, 103 in einer Ebene befinden, während der Boden 010 der Einkerbung 101 sich in einer anderen Ebene befindet. Die Breite B der Einkerbung 101 verändert sich entlang des Skis, und zwar so, dass sie sich in der Richtung vom mittleren Bereich 1, von der Ausgangsbreite B₁. entlang des vorderen Bereichs 2 gegen die Schaufel 21 bzw. entlang des hinteren Bereichs 3 gegen das Skiende 31 gegen den höchsten Wert B₂ vergrößert. Dabei bleibt die Breite B₀ der Tragbereiche 102, 103 mindestens wesentlich unverändert, obwohl sie auch veränderlich sein kann.

Fig. 9 zeigt ein Beispiel der Sklausführung, bei welcher sich die Tragbereiche 102, 103 in einer Ebene befinden, während der Boden 1010 der Einkerbung 101 sich in einer anderen Ebene befindet.

Die Breite B der Einkerbung 101 verändert sich entlang des Skis, und zwar so, dass sie sich in der Richtung vom mittleren Bereich 1, von der Ausgangsbreite B₁. entlang des vorderen Bereichs 2 gegen die Schaufel 21 bzw. entlang des hinteren Bereichs 3 gegen das Skiende 31 gegen den höchsten Wert B₂ vergrößert. Dabei bleibt die Breite B₀ der Tragbereiche 102, 103 mindestens wesentlich unverändert, obwohl sie auch veränderlich sein kann. Der Boden 1010 der Einkerbung 101 ist mit sinusförmig ausgeführten Einwölbungen bzw. Auswölbungen 10101 versehen, deren Teilung t sich entlang des Skis in der Richtung weg vom mittleren Bereich 1 analog der Teilung in der Fig. 6 vom Ausgangswert t₁ zum Endwert t₂ vergrößert.

Abb. 10 zeigt ein Beispiel der Sklausführung, bei welcher sich die Tragbereiche 102, 103 in einer Ebene befinden, während sich der Boden 1010 der Einkerbung 101 in einer anderen Ebene befindet. Die Breite B der Einkerbung 101 verändert sich entlang des Skis, und zwar so, dass sie sich in der Richtung vom mittleren Bereich 1, von der Ausgangsbreite B₁, entlang des vorderen Bereichs 2 gegen die Schaufel 21 bzw. entlang des hinteren Bereichs 3 gegen das Skiende 31 gegen den höchsten Wert B₂ vergrößert. Dabei bleibt die Breite B₀ der Tragbereiche 102, 103 mindestens wesentlich unverändert, obwohl sie auch veränderlich sein kann. Der Boden 1010 der Einkerbung 101 ist mit den Einwölbungen bzw. Auswölbungen 10101 versehen, welche als sich periodisch wiederholende Bombierungen ausgeführt sind, wobei sich die Periode t entlang des Skis in der Richtung weg vom mittleren Bereich 1, vom Ausgangswert t₁ zum Endwert t₂. ähnlich wie in der Abb. 6, vergrößert.

Fig. 11 zeigt ein Beispiel der Sklausführung, bei welcher sich die Tragbereiche 102, 103 in einer Ebene befinden, während sich der Boden 1010 der Einkerbung 101 in einer anderen Ebene befindet. Die Breite B der Einkerbung 101 verändert sich entlang des Skis, und zwar so, dass sie sich in der Richtung vom mittleren Bereich 1, von der Ausgangsbreite B₁, entlang des vorderen Bereichs 2 gegen die Schaufel 21 bzw. entlang des hinteren Bereichs 3 gegen das Skiende 31 gegen den höchsten Wert B₂ vergrößert. Dabei bleibt die Breite B₀ der Tragbereiche 102, 103 mindestens wesentlich unverändert, obwohl sie auch veränderlich sein kann. Der Boden 1010 der Einkerbung 101 ist mit den Einwölbungen bzw. Auswölbungen 10101 versehen, welche als Wellen einer Sinusoide ausgeführt sind, wobei sich die Periode t entlang des Skis in der Richtung weg vom mittleren Bereich 1, vom Ausgangswert t₁ zum Endwert t₂, so wie in der Fig. 6, vergrößert. Dabei vermindert sich die Tiefe der Einkerbung 101, d.h. der Abstand zwischen der Ebene, in welcher sich die Tragbereichen 102, 103 befinde, und der Ebene des Bodens 101 in der Richtung weg vom mittleren Bereich.

Fig. 12 zeigt ein Beispiel der Skiausführung, bei welcher sich die Tragbereiche 102, 103 in einer Ebene befinden, während sich der Boden 1010 der Einkerbung 101 in einer anderen Ebene befindet. Die Breite B der Einkerbung 101 verändert sich entlang des Skis, und zwar so, dass sie sich in der Richtung vom mittleren Bereich 1, von der Ausgangsbreite B₁, entlang des vorderen Bereichs 2 gegen die Schaufel 21 bzw. entlang des hinteren Bereichs 3 gegen das Skiende 31 gegen den höchsten Wert B₂ vergrößert. Dabei bleibt die Breite B₀ der Tragbereiche 102, 103 mindestens wesentlich unverändert, obwohl sie auch veränderlich sein kann. Der Boden 1010 der Einkerbung 101 ist mit den Einwölbungen bzw. Auswölbungen 10101 versehen, welche als sich periodisch wiederholende Bombierungen ausgeführt sind, wobei sich die Periode t entlang des Skis in der Richtung weg vom mittleren Bereich 1, vom Ausgangswert t₁ zum Endwert t₂, ähnlich wie in der Fig. 6, vergrößert. Dabei vermindert sich die Tiefe der Einkerbung 101, d.h. der Abstand zwischen der Ebene, in welcher sich die Tragbereichen 102, 103 befinden, und der Ebene des Bodens 101 in der Richtung weg vom mittleren Bereich.

Dank dem Einbau bzw. der Anwesenheit des genannten Trägers 100. zeichnet sich der Ski durch zahlreiche Vorteile aus. Einerseits ist der mit dem Träger 100 versehene Ski ohne Weiteres entweder als ein *carving* oder klassischer Ski für alpine Skifahren ausführbar, wie auch als ein *free-style* Ski oder als ein Ski, der für irgendwelche andere Art des Skifahrens verwendbar ist, einschließlich mit dem Wasserskifahren, ferner als entweder ein Ski mit der eingebauten Baugruppe 4 für die Positionierung der Skibindung, oder ohne der derartigen Baugruppe 4. Ferner kann bei dem Ski mühelos eine zusätzliche Deckschicht 9 über den genannten Träger 100 angebracht werden, z.B. aus ästhetischen oder anderen Gründen, was aber grundsätzlich nicht unbedingt nötig ist. Insbesondere ist es aber wichtig, dass die Konfiguration des Trägers 100, insbesondere noch der Abstand zwischen den Böden 1010 der Einkerbungen 101 im vorderen Bereich 2 und im hinteren Bereich 3 des Skis und zwischen den äußeren Tragbereichen 102, 103, ferner die Konfiguration der äußeren Tragbereiche 102, 103, insbesondere aus der Sicht der Breite B₀, ferner die Konfiguration der Einkerbungen 101, einschließlich ihrer Breite B, B₁, B₂ entlang des vorderen Bereichs 2 und hinteren Bereichs 3 des Skis und des Bodens 1010, berücksichtigend die Ausführung selbst der in Form von Bombierungen oder einer Sinusoide entlang des Skis verlaufenden Auswölbungen bzw. Einwölbungen 10101 der veränderlichen oder unveränderlichen Teilung bzw. Periode t, t₁, t₂, außerordentlich breite Möglichkeiten der Auswahl und Einstellung der Biegungs- und Torsionssteifigkeit anbietet, besonders noch auch des Verhältnisses zwischen der Torsions- und Biegungssteifigkeit des Skis als Ganzes. Insbesondere zeigt sich die vorteilhafte Auswirkung des Einbaus des genannten Trägers 100 auch im erheblich kürzeren Strecke der Übertragung der Kraft aus dem Bereich der Befestigung der Skibindung, d.h. vom Träger 100, bis zur jeweils zugehörenden Skikante 51, 52, denn die Strecke zwischen den Böden 1010 der jeweiligen Einkerbungen 101 des Trägers 100 entlang des ganzen vorderen Bereichs 2 und hinteren Bereichs 3 des Skis ist verhältnismäßig kurz. Weil der Träger 100 vom Gesichtspunkt der Torsion und Biegung entsprechend steif ist, ist auch die Druckkraft auf die jeweilige Kante 51, 52 im vorderen Bereich 2 und im hinteren Bereich 3 des Skis entsprechend groß.

Bei einem *Snowboard* sind die Auswirkungen des Einbaus des Trägers 100 gleich denjenigen, die für den Ski dargestellt sind.

## Patentansprüche

1. Ski oder Snowboard mit verbesserter Torsionssteifigkeit, nämlich ein Ski, bei welchem im mittleren Bereich (1) auf der oberen Oberfläche eine Lokation für die Befestigung der Skibindung vorgesehen ist, oder er mit mindestens einem Teil der in ihm eingebauten Baugruppe (4) für die einstellbare Befestigung der Skibindung ausgerüstet ist, und dessen vor dem mittleren Bereich (1) angeordneter vorderer Bereich (2) mit der Schaufel (21) geschlossen ist, während der hinter dem mittleren Bereich (1) angeordnete hintere Bereich (3) mit dem Skiende (31) geschlossen ist, und welcher auf der gegen der Unterlage gekehrten Seite eine zwischen den Kanten (51, 52) angeordnete Gleitschicht (5) umfasst, über welcher die untere, aus der entsprechenden Zahl der Tragschichten (61, 62) bestehende Tragbaugruppe (6) vorgesehen ist, über welcher sich der Kern (7) befindet, der wegen des Schutzes vor unerwünschten äußeren Einflüssen und mechanischen Beschädigungen wahlweise mit den zugehörigen Seitenflanken (71, 72) und/oder mit der Deckschicht (9) umgeben ist, wobei die Breite (b) des Skis im mittleren Bereich (1) kleiner als im vorderen Bereich (2) und hinteren Bereich (3) des Skis ist, und sinngemäß auch ein Snowboard, bei welchem unter Berücksichtigung der schon genannten Eigenschaften im hinteren Bereich (3) entweder ein Skiende (31), wie beim Ski, vorgesehen ist, oder statt des Skiendes (31) eine zusätzliche Schaufel vorhanden ist, wobei es einen über dem Kern (7) angeordneten einheitlichen und reliefartig angeordneten Träger (100) umfasst, dessen Tragelemente, nämlich die äußeren Tragbereiche (102, 103) und die jeweils entsprechende Zahl der Einkerbungen (101), einschließlich des Bodens (1010) der jeweiligen Einkerbung (101), in mindestens zwei Ebenen angeordnet sind, wobei sich mindestens eine der Ebenen in der Nähe der neutralen Biegeachse befindet, oder sogar mit dieser neutralen Biegeachse zusammenfällt, während die übrige Ebene oder die anderen Ebenen im Abstand von der genannten neutralen Biegeachse in der Richtung weg von der Unterlage angeordnet ist/sind, und wobei der genannte Träger (100) im vorderen Bereich (2) des Skis und im hinteren Bereich (3) des Skis, bzw. sinngemäß mindestens im mittleren Bereich (1) des Snowboards, mit jeweils mindestens einer Einkerbung (101) versehen ist, während die seitlichen Tragbereiche (102, 103) über den mittleren Bereich (1), wie auch über dem vorderen Bereich (2) und hinteren Bereich (3) des Skis verlaufen, und wobei der Träger (100) im vorderen Bereich (2) und hinteren Bereich (3) des Skis oder Snowboards mit jeweils mindestens einer Einkerbung (101) versehen ist, die einen reliefartig konzipierten Boden (1010) mit den zugehörigen Wänden (1010', 1010") umfasst, und wobei der Boden (1010) der mindestens einer Einkerbung (101) in der Längsrichtung des Skis oder Snowboards einen Satz von sich periodisch wiederholenden Einwölbungen bzw. Auswölbungen (10101) bildet, wobei die Einwölbungen bzw. Auswölbungen (10101) als bombierte Felder ausgeführt sind, **dadurch gekennzeichnet, dass** die Einwölbungen bzw. Auswölbungen (10101) als sich periodisch wiederholende, sinusförmig verlaufende Einwölbungen und Auswölbungen ausgeführt sind.

2. Ski oder Snowboard nach Anspruch 1, **dadurch gekennzeichnet, dass** die Breite (B) der genannten Einkerbung (101) bzw. ihres Bodens (1010) entlang des vorderen Bereichs (2) des Skis oder Snowboards, proportional mit der Veränderung der Breite (b) des Skis oder Snowboards in seiner Längsrichtung, von der kleinsten Breite (B₁) bis zur größten Breite (B₂) verändert ist.

3. Ski oder Snowboard nach Anspruch 1, **dadurch gekennzeichnet, dass** die Breite (B) der genannten Einkerbung (101) bzw. ihres Bodens (1010) entlang des hinteren Bereichs (3) des Skis oder Snowboards, proportional mit der Veränderung der Breite (b) des Skis oder Snowboards in seiner Längsrichtung, von der kleinsten Breite (B₁) bis zur größten Breite (B₂) verändert ist.

4. Ski oder Snowboard nach Anspruch 1, **dadurch gekennzeichnet, dass** die Breite (B) der genannten Einkerbung (101) bzw. ihres Bodens (1010) entlang des vorderen Bereichs (2) und hinteren Bereichs (3) des Skis oder Snowboards, proportional mit der Veränderung der Breite (b) des Skis oder Snowboards in seiner Längsrichtung, von der kleinsten Breite (B₁) bis zur größten Breite (B₂) verändert ist.

5. Ski oder Snowboard nach Anspruch 1, **dadurch gekennzeichnet, dass** die Breite (B₀) des jeweiligen äußeren Tragbereichs (102, 103) des Trägers (100) entlang des vorderen Bereichs (2) des Skis oder Snowboards unverändert ist.

6. Ski oder Snowboard nach Anspruch 1, **dadurch gekennzeichnet, dass** die Breite (B₀) des jeweiligen äußeren Tragbereichs (102, 103) des Trägers (100) entlang des hinteren Bereichs (3) des Skis oder Snowboards unverändert ist.

7. Ski oder Snowboard nach Anspruch 1, **dadurch gekennzeichnet, dass** die Breite (B₀) des jeweiligen äußern Tragbereichs (102, 103) des Trägers (100) entlang des vorderen Bereichs (2) und hinteren Bereichs (3) des Skis oder Snowboards unverändert ist.

8. Ski oder Snowboard nach einem der Ansprüche 1 bis 7, **dadurch gekennzeichnet, dass** die Teilung bzw. die Periode (t) der Auswölbungen bzw. Einwölbungen (14101) im jeweiligen entlang der zugehörigen Einkerbung (101) auf dem Träger (100) im vorderen Bereich (2) des Skis oder Snowboards verlaufenden Satz unverändert ist.

9. Ski oder Snowboard nach einem der Ansprüche 1 bis 7, **dadurch gekennzeichnet, dass** die Teilung bzw. die Periode (t) der Auswölbungen bzw. Einwölbungen (10101) im jeweiligen entlang der zugehörigen Einkerbung (101) auf dem Träger (100) im hinteren Bereich (3) des Skis oder Snowboards verlaufenden Satz unverändert ist.

10. Ski oder Snowboard nach einem der Ansprüche 1 bis 7, **dadurch gekennzeichnet, dass** die Teilung bzw. die Periode (t) der Auswölbungen bzw. Einwölbungen (10101) im jeweiligen entlang der zugehörigen Einkerbung (101) auf dem Träger (100) im vorderen Bereich (2) und im hinteren Bereich (3) des Skis oder Snowboards verlaufenden Satz unverändert ist.

11. Ski oder Snowboard nach einem der Ansprüche 1 bis 7, **dadurch gekennzeichnet, dass** die Teilung bzw. die Periode (t) der Auswölbungen bzw. Einwölbungen (10101) im jeweiligen entlang der zugehörigen Einkerbung (101) auf dem Träger (100) im vorderen Bereich (2) des Skis oder Snowboards verlaufenden Satz allmählich verändert ist, so dass sie, betrachtet in der Richtung weg vom mittleren Bereich (1) des Skis oder Snowboards, allmählich vom Anfangswert (t₁) bis zum Endwert (t₂) vermindert ist.

12. Ski oder Snowboard nach einem der Ansprüche 1 bis 7, **dadurch gekennzeichnet, dass** die Teilung bzw. die Periode (t) der Auswölbungen bzw. Einwölbungen (10101) im jeweiligen entlang der zugehörigen Einkerbung (101) auf dem Träger (100) im hinteren Bereich (3) des Skis oder Snowboards verlaufenden Satz allmählich verändert ist, so dass sie, betrachtet in der Richtung weg vom mittleren Bereich (1) des Skis oder Snowboards, allmählich vom Anfangswert (t₁) bis zum Endwert (t₂) vermindert ist.

13. Ski oder Snowboard nach einem der Ansprüche 1 bis 7, **dadurch gekennzeichnet, dass** die Teilung bzw. die Periode (t) der Auswölbungen bzw. Einwölbungen (10101) im jeweiligen entlang der zugehörigen Einkerbung (101) auf dem Träger (100) im vorderen Bereich (2) und hinteren Bereich (3) des Skis oder Snowboards verlaufenden Satz allmählich verändert ist, so dass sie, betrachtet in der Richtung weg vom mittleren Bereich (1) des Skis oder Snowboards, allmählich vom Anfangswert (t₁) bis zum Endwert (t₂) vermindert ist.

14. Ski oder Snowboard nach einem der Ansprüche 1 bis 7, **dadurch gekennzeichnet, dass** die Teilung bzw. die Periode (t) der Auswölbungen bzw. Einwölbungen (10101) im jeweiligen entlang der zugehörigen Einkerbung (101) auf dem Träger (100) im vorderen Bereich (2) des Skis oder Snowboards verlaufenden Satz allmählich verändert ist, so dass sie, betrachtet in der Richtung weg vom mittleren Bereich (1) des Skis oder Snowboards, allmählich vom Anfangswert (t₁) bis zum Endwert (t₂) vergrößert ist.

15. Ski oder Snowboard nach einem der Ansprüche 1 bis 7, **dadurch gekennzeichnet, dass** die Teilung bzw. die Periode (t) der Auswölbungen bzw. Einwölbungen (10101) im jeweiligen entlang der zugehörigen Einkerbung (101) auf dem Träger (100) im hinteren Bereich (3) des Skis oder Snowboards verlaufenden Satz allmählich verändert ist, so dass sie, betrachtet in der Richtung weg vom mittleren Bereich (1) des Skis oder Snowboards, allmählich vom Anfangswert (t₁) bis zum Endwert (t₂) vergrößert ist.

16. Ski oder Snowboard nach einem der Ansprüche 1 bis 7, **dadurch gekennzeichnet, dass** die Teilung bzw, die Periode (t) der Auswölbungen bzw. Einwölbungen (10101) im jeweiligen entlang der zugehörigen Einkerbung (101) auf dem Träger (100) im vorderen Bereich (2) und im hinteren Bereich (3) des Skis oder Snowboards verlaufenden Satz allmählich verändert ist, so dass sie, betrachtet in der Richtung weg vom mittleren Bereich (1) des Skis oder Snowboards, allmählich vom Anfangswert (t₁) bis zum Endwert (t₂) vergrößert ist.

17. Ski oder Snowboard nach Anspruch 1, **dadurch gekennzeichnet, dass** die Breite (B₀) des jeweiligen äußeren Tragbereichs (102, 103) des Trägers (100) entlang des vorderen Bereichs (2) und hinteren Bereichs (3) des Skis verändert ist.

18. Ski oder Snowboard nach einem der vorangehenden Ansprüche, **dadurch gekennzeichnet, dass** die Tiefe der Einkerbung (101), d.h. der Abstand zwischen der Ebene, in welcher sich der Boden (1010) der Einkerbung (101) befindet, und der Ebene, in welcher sich die Tragbereiche (102, 103) befinden, entlang des vorderen Bereichs (2) und/oder hinteren Bereichs (3) des Skis verändert ist.

## Claims

1. Ski or snowboard having improved torsional rigidity, namely a ski in which a location is provided for the mounting of the ski binding in the middle section (1) on the upper surface, or in which it is provided with at least one part of the assembly (4) built into it for the adjustable mounting of the ski binding, and whose font section (2) arranged in front of the middle section (1) joins with the shovel (21), while the rear section (3) arranged behind the middle section (1) joins with the ski tail (31), and which on the side facing the substrate comprises a gliding surface (5) arranged between the edges (51, 52), over which is provided the lower support assembly (6) consisting of the corresponding number of support layers (61, 62), over which is located the core (7) that is optionally surrounded with the associated lateral flanks (71, 72) and/or the top layer (9) as protection against undesired external influences and mechanical damage, whereby tire width (b) of the ski in the middle section (1) is smaller than in the front section (2) and rear section (3) of the ski, and analogously also a snowboard, in which under consideration of the already stated properties, a tail (31) is provided in the rear section (3) as with the ski, or instead of the tail (31), there is an additional shovel (31), whereby it comprises a support (100), arranged in a uniform and relief-like manner over the core (7), whose support elements, namely the external support regions (102, 103) and the respective corresponding number of indentations (101), including the bottom (1010) of the respective indentation (101), are arranged in at least two planes, whereby at least one of the planes is located in the vicinity of the neutral bending axis, or even coincides with this neutral bending axis, while the remaining plane or the other planes is/are arranged at a distance from the neutral bending axis in a direction away from the substrate, and whereby the support (100) is provided in the front section (2) of the ski and in the rear section (3) of the ski, or analogously at least in the middle section (1) of the snowboard, with at least one indentation (1010) in each, while the lateral support regions (102, 103) run over the middle section (1), as well as over the front section (2) and rear section (3) of the ski, and whereby the support (100) is provided in the front section (2) and rear section (3) of the ski or snowboard with at least one indentation each (101) that comprises a relief-like designed bottom (1010) with the associated walls (1010', 1010"), and whereby the bottom (1010) of at least the one indentation (101) forms a set of periodically repeating upward and downward arcs (10101) in the longitudinal direction of the ski or snowboard, whereby the upward and downward arcs (10101) are constructed as cambered fields, **characterized in that** the upward and downward arcs (10101) are constructed as periodically repeating, sine-shaped, undulating upward and downward arcs.

2. Ski or snowboard according to claim 1, **characterized in that** the width (B) of the indentation (101) or its bottom (1010) varies along the front section (2) of the ski or snowboard in proportion with the change in the width (b) of the ski or snowboard in its longitudinal direction, from the minimum width (B₁) to the maximum width (B₂).

3. Ski or snowboard according to claim 1, **characterized in that** the width (B) of the indentation (101) or its bottom (1010) varies along the rear section (3) of the ski or snowboard in proportion with the change in the width (b) of the ski or snowboard in its longitudinal direction, from the minimum width (B₁) to the maximum width (B₂).

4. Ski or snowboard according to claim 1, **characterized in that** the width (B) of the indentation (101) or its bottom (1010) varies along the front section (2) and rear section (3) of the ski or snowboard in proportion with the change in the width (b) of the ski or snowboard in its longitudinal direction, from the minimum width (B₁) to the maximum width (B₂).

5. Ski or snowboard according to claim 1, **characterized in that** the width (B₀) of the respective external support region (102, 103) of the support (100) is unchanged along the front section (2) of the ski or snowboard.

6. Ski or snowboard according to claim 1, **characterized in that** the width (B₀) of the respective external support region (102, 103) of the support (100) is unchanged along the rear section (3) of the ski or snowboard.

7. Ski or snowboard according to claim 1, **characterized in that** the width (B₀) of the respective external support region (102, 103) of the support (100) is unchanged along the front section (2) and rear section (3) of the ski or snowboard.

8. Ski or snowboard according to one of the claims 1 to 7, **characterized in that** the spacing or period (t) of the upward or downward arcs (10101) is unchanged in the respective set running along the associated indentation (101) on the support (100) in the front section (2) of the ski or snowboard.

9. Ski or snowboard according to one of the claims 1 to 7, **characterized in that** the spacing or period (t) of the upward or downward arcs (10101) is unchanged in the respective set running along the associated indentation (101) on the support (100) in the rear section (3) of the ski or snowboard.

10. Ski or snowboard according to one of the claims 1 to 7, **characterized in that** the spacing or period (t) of the upward or downward arcs (10101) is unchanged in the respective set running along the associated indentation (101) on the support (100) in the front section (2) or rear section (3) of the ski or snowboard.

11. Ski or snowboard according to one of the claims 1 to 7, **characterized in that** the spacing or period (t) of the upward or downward arcs (10101) gradually varies in the respective set running along the associated indentation (101) on the support (100) in the front section (2) of the ski or snowboard, so that, when viewed in a direction away from the middle section (1) of the ski or snowboard, it gradually decreases from an initial value (t₁) to a final value (t₂).

12. Ski or snowboard according to one of the claims 1 to 7, **characterized in that** the spacing or period (t) of the upward or downward arcs (10101) gradually varies in the respective set running along the associated indentation (101) on the support (100) in the rear section (3) of the ski or snowboard, so that, when viewed in a direction away from the middle section (1) of the ski or snowboard, it gradually decreases from an initial value (t₁) to a final value (t₂).

13. Ski or snowboard according to one of the claims 1 to 7, **characterized in that** the spacing or period (t) of the upward or downward arcs (10101) gradually varies in the respective set running along the associated indentation (101) on the support (100) in the front section (2) and the rear section (3) of the ski or snowboard, so that, when viewed in a direction away from the middle section (1) of the ski or snowboard, it gradually decreases from an initial value (t₁) to a final value (t₂).

14. Ski or snowboard according to one of the claims 1 to 7, **characterized in that** the spacing or period (t) of the upward or downward arcs (10101) gradually varies in the respective set running along the associated indentation (101) on the support (100) in the front section (2) of the ski or snowboard, so that, when viewed in a direction away from the middle section (1) of the ski or snowboard, it gradually increases from an initial value (t₁) to a final value (t₂).

15. Ski or snowboard according to one of the claims 1 to 7, **characterized in that** the spacing or period (t) of the upward or downward arcs (10101) gradually varies in the respective set running along the associated indentation (101) on the support (100) in the rear section (3) of the ski or snowboard, so that, when viewed in a direction away from the middle section (1) of the ski or snowboard, it gradually increases from an initial value (t₁) to a final value (t₂).

16. Ski or snowboard according to one of the claims 1 to 7, **characterized in that** the spacing or period (t) of the upward or downward arcs (10101) gradually varies in the respective set running along the associated indentation (101) on the support (100) in the front section (2) and the rear section (3) of the ski or snowboard, so that, when viewed in a direction away from the middle section (1) of the ski or snowboard, it gradually increases from an initial value (t₁) to a final value (t₂).

17. Ski or snowboard according to claim 1, **characterized in that** the width (B₀) of the respective external support region (102, 103) of the support (100) varies along the front section (2) and the rear section (3) of the ski.

18. Ski or snowboard according to one of the previous claims, **characterized in that** the depth of the indentation (101), i.e., the distance between the plane in which the bottom (1010) of the indentation (101) is located, and the plane in which the support regions (102, 103) are located varies along the front section (2) and/or rear section (3).

## Revendications

1. Ski ou planche de snowboard à rigidité à la torsion améliorée, à savoir un ski dans lequel, dans la partie centrale (1), sur la surface supérieure, est ménagé un endroit pour attacher la fixation de ski ou il est équipé d'au moins une partie de l'ensemble (4) y intégré pour l'attache réglable de la fixation de ski, et dont la partie avant (2) disposée devant la partie centrale (1) se termine par la spatule (21), alors que la partie arrière (3) disposée derrière la partie centrale (1) se termine par l'extrémité du ski (31), et lequel, sur le côté tourné contre la base, comprend une couche glissante (5) disposée entre les bords (51, 52), au-dessus de laquelle est ménagé l'ensemble porteur (6) inférieur, constitué du nombre correspondant de couches porteuses (61, 62), au-dessus duquel se trouve le noyau (7) qui, en raison de la protection contre des influences extérieures non désirées et des détériorations mécaniques, est entouré facultativement par les flancs latéraux correspondants (71, 72) et/ou par la couche de recouvrement (9), la largeur (b) du ski dans la partie centrale (1) étant plus petite que dans la partie avant (2) et dans la partie arrière (3) du ski, et, conformément au sens, également une planche de snowboard, dans laquelle, en tenant compte des caractéristiques déjà mentionnées, dans la partie arrière (3) est ménagée, soit une extrémité de ski (31), comme dans le ski, soit, au lieu de l'extrémité de ski (31), une spatule supplémentaire, cette planche de snowboard comprenant un support (100) uniforme disposé en relief, disposé au-dessus du noyau (7), dont les éléments porteurs, à savoir les parties porteuses extérieures (102, 103) et le nombre respectivement correspondant d'encoches (101), y compris le fond (1010) de l'encoche respective (101), sont disposés dans au moins deux plans, au moins un des plans se trouvant à proximité de l'axe de flexion neutre, ou coïncidant même avec cet axe de flexion neutre, alors que l'autre plan ou les autres plans est/sont disposé(s) à distance dudit axe de flexion neutre en direction s'éloignant de la base, et ledit support (100) étant muni dans la partie avant (2) du ski et dans la partie arrière (3) du ski, conformément au sens au moins respectivement dans la partie centrale (1) de la planche de snowboard, de respectivement au moins une encoche (101), alors que les parties porteuses latérales (102, 103) s'étendent dans la partie centrale (1), ainsi qu'également dans la partie avant (2) et de la partie arrière (3) du ski, et le support (100) étant muni, dans la partie avant (2) et dans la partie arrière (3) du ski ou de la planche de snowboard, de respectivement au moins une encoche (101) qui comprend un fond (1010) conçu en relief, avec les parois correspondantes (1010', 1010"), et le fond (1010) de l'au moins une encoche (101) formant dans le sens longitudinal du ski ou de la planche de snowboard un jeu d'approfondissements resp. de bombements (10101) se répétant périodiquement, les approfondissements resp. les bombements (10101) étant réalisés en tant que champs bombés, **caractérisé en ce que** les approfondissements resp. les bombements (10101) sont réalisés en tant qu'approfondissements et bombements se répétant périodiquement et s'étendant de manière sinusoïdale.

2. Ski ou planche de snowboard selon la revendication 1, **caractérisé en ce que** la largeur (B) de ladite encoche (101) resp. de son fond (1010), le long de la partie avant (2) du ski ou de la planche de snowboard, est variée de la plus petite largeur (B₁) jusqu'à la plus grande largeur (B₂), proportionnellement à la variation de la largeur (b) du ski ou de la planche de snowboard dans son sens longitudinal.

3. Ski ou planche de snowboard selon la revendication 1, **caractérisé en ce que** la largeur (B) de ladite encoche (101) resp. de son fond (1010), le long de la partie arrière (3) du ski ou de la planche de snowboard, est variée de la plus petite largeur (B₁) jusqu'à la plus grande largeur (B₂), proportionnellement à la variation de la largeur (b) du ski ou de la planche de snowboard dans son sens longitudinal.

4. Ski ou planche de snowboard selon la revendication 1, **caractérisé en ce que** la largeur (B) de ladite encoche (101) resp. de son fond (1010), le long de la partie avant (2) et de la partie arrière (3) du ski ou de la planche de snowboard, est variée de la plus petite largeur (B₁) jusqu'à la plus grande largeur (B₂), proportionnellement à la variation de la largeur (b) du ski ou de la planche de snowboard dans son sens longitudinal.

5. Ski ou planche de snowboard selon la revendication 1, **caractérisé en ce que** la largeur (B₀) de la partie porteuse respective extérieure (102, 103) du support (100) est non variée le long de la partie avant (2) du ski ou de la planche de snowboard.

6. Ski ou planche de snowboard selon la revendication 1, **caractérisé en ce que** la largeur (B₀) de la partie porteuse respective extérieure (102, 103) du support (100) est non variée le long de la partie arrière (3) du ski ou de la planche de snowboard.

7. Ski ou planche de snowboard selon la revendication 1, **caractérisé en ce que** la largeur (B₀) de la partie porteuse respective extérieure (102, 103) du support (100) est non variée le long de la partie avant (2) et de la partie arrière (3) du ski ou de la planche de snowboard.

8. Ski ou planche de snowboard selon l'une quelconque des revendications 1 à 7, **caractérisé en ce que** l'écartement resp. la période (t) des bombements resp. des approfondissements (10101) est non varié dans le jeu respectif s'étendant dans la partie avant (2) du ski ou de la planche de snowboard le long de l'encoche correspondante (101) sur le support (100).

9. Ski ou planche de snowboard selon l'une quelconque des revendications 1 à 7, **caractérisé en ce que** l'écartement resp. la période (t) des bombements resp. des approfondissements (10101) est non varié dans le jeu respectif s'étendant dans la partie arrière (3) du ski ou de la planche de snowboard le long de l'encoche correspondante (101) sur le support (100).

10. Ski ou planche de snowboard selon l'une quelconque des revendications 1 à 7, **caractérisé en ce que** l'écartement resp. la période (t) des bombements resp. des approfondissements (10101) est non varié dans le jeu respectif s'étendant dans la partie avant (2) et dans la partie arrière (3) du ski ou de la planche de snowboard le long de l'encoche correspondante (101) sur le support (100).

11. Ski ou planche de snowboard selon l'une quelconque des revendications 1 à 7, **caractérisé en ce que** l'écartement resp. la période (t) des bombements resp. des approfondissements (10101) est varié progressivement dans le jeu respectif s'étendant dans la partie avant (2) du ski ou de la planche de snowboard le long de l'encoche correspondante (101) sur le support (100), de telle manière qu'en vue en direction partant de la partie centrale (1) du ski ou de la planche de snowboard, l'écartement resp. la période est diminué/e progressivement de la valeur initiale (t₁) jusqu'à la valeur terminale (t₂).

12. Ski ou planche de snowboard selon l'une quelconque des revendications 1 à 7, **caractérisé en ce que** l'écartement resp. la période (t) des bombements resp. des approfondissements (10101) est varié progressivement dans le jeu respectif s'étendant dans la partie arrière (3) du ski ou de la planche de snowboard le long de l'encoche correspondante (101) sur le support (100), de telle manière qu'en vue en direction partant de la partie centrale (1) du ski ou de la planche de snowboard, l'écartement resp. la période est diminué/e progressivement de la valeur initiale (t₁) jusqu'à la valeur terminale (t₂).

13. Ski ou planche de snowboard selon l'une quelconque des revendications 1 à 7, **caractérisé en ce que** l'écartement resp. la période (t) des bombements resp. des approfondissements (10101) est varié progressivement dans le jeu respectif s'étendant dans la partie avant (2) et dans la partie arrière (3) du ski ou de la planche de snowboard le long de l'encoche correspondante (101) sur le support (100), de telle manière qu' en vue en direction partant de la partie centrale (1) du ski ou de la planche de snowboard, l'écartement resp. la période est diminué/e progressivement de la valeur initiale (t₁) jusqu'à la valeur terminale (t₂).

14. Ski ou planche de snowboard selon l'une quelconque des revendications 1 à 7, **caractérisé en ce que** l'écartement resp. la période (t) des bombements resp. des approfondissements (10101) est varié progressivement dans le jeu respectif s'étendant dans la partie avant (2) du ski ou de la planche de snowboard le long de l'encoche correspondante (101) sur le support (100), de telle manière qu'en vue en direction partant de la partie centrale (1) du ski ou de la planche de snowboard, l'écartement resp. la période est agrandi/e progressivement de la valeur initiale (t₁) jusqu'à la valeur terminale (t₂).

15. Ski ou planche de snowboard selon l'une quelconque des revendications 1 à 7, **caractérisé en ce que** l'écartement resp. la période (t) des bombements resp. des approfondissements (10101) est varié progressivement dans le jeu respectif s'étendant dans la partie arrière (3) du ski ou de la planche de snowboard le long de l'encoche correspondante (101) sur le support (100), de telle manière qu'en vue en direction partant de la partie centrale (1) du ski ou de la planche de snowboard, l'écartement resp. la période est agrandi/e progressivement de la valeur initiale (t₁) jusqu'à la valeur terminale (t₂).

16. Ski ou planche de snowboard selon l'une quelconque des revendications 1 à 7, **caractérisé en ce que** l'écartement resp. la période (t) des bombements resp. des approfondissements (10101) est varié progressivement dans le jeu respectif s'étendant dans la partie avant (2) et dans la partie arrière (3) du ski ou de la planche de snowboard le long de l'encoche correspondante (101) sur le support (100), de telle manière qu' en vue en direction partant de la partie centrale (1) du ski ou de la planche de snowboard, l'écartement resp. la période est agrandi/e progressivement de la valeur initiale (t₁) jusqu'à la valeur terminale (t₂).

17. Ski ou planche de snowboard selon la revendication 1, **caractérisé en ce que** la largeur (B₀) de la partie porteuse respective extérieure (102, 103) du support (100) est variée le long de la partie avant (2) et de la partie arrière (3) du ski.

18. Ski ou planche de snowboard selon l'une quelconque des revendications précédentes, **caractérisé en ce que** la profondeur de l'encoche (101), c'est-à-dire l'écart entre le plan dans lequel se trouve le fond (1010) de l'encoche (101), et le plan dans lequel se trouvent les parties porteuses (102, 103), est variée le long de la partie avant (2) et/ou de la partie arrière (3) du ski.
